# EUROPÄISCHE PATENTSCHRIFT

(11) **EP 0 339 319 B1**
(45) Veröffentlichungstag und Bekanntmachung des Hinweises auf die Patenterteilung: **06.11.1991**
(21) Anmeldenummer: 89105963.6
(22) Anmeldetag: 05.04.1989
(51) Int. Cl.: E06B 3/66

(54) **Geradverbinder für hohle Abstandsprofile eines Mehrscheibenisolierglases**
Straight connector for hollow spacer profiles in insulating glazings
Raccord rectiligne pour profilés intercalaires creux d'un vitrage isolant

(30) Priorität: 27.04.1988 DE 8805575 U
(43) Veröffentlichungstag der Anmeldung: 02.11.1989
(73) Patentinhaber: CERA Handelsgesellschaft mbH, D-87640 Biessenhofen (DE)
(72) Erfinder: Rafeld, Karl, D-8954 Biessenhofen-Ebenhofen (DE)
(74) Vertreter: Kern, Wolfgang, Dipl.-Ing.

(56) Entgegenhaltungen:
- EP-A- 0 283 689
- DE-A- 2 416 615
- DE-A- 3 236 110
- DE-U- 8 617 167

## Beschreibung

Die Erfindung betrifft einen Geradverbinder für hohle Abstandsprofile eines Mehrscheibenisolierglases, mit einem flachen, länglichen Körper, dessen Querschnitt an den Hohlraumquerschnitt der beiden miteinander geradlinig zu verbindenden Abstandsprofile angepaßt ist und der aus zwei Teilen besteht, von denen der eine Teil in das eine Abstandsprofil und der andere Teil in das andere Abstandsprofil einsteckbar sind und dessen Oberflächen mit wenigstens zwei Federkörpern versehen sind, welche mit den Innenwänden der Abstandsprofile in Reibungsberührung bringbar sind und die aus der Oberfläche herausragende Zungen bilden, die an ihren hinteren, in Richtung auf die entgegengesetzten Enden des Geradverbinders weisenden Endabschnitten in die Oberfläche glatt übergehen und mit ihren vorderen, zur Mitte des Geradverbinders weisenden Endabschnitten sich über die Oberfläche erheben und beim Einschieben des Geradverbinders in den Hohlraum des jeweiligen Abstandsprofils von den vorderen Enden dieser Abstandsprofile in die Oberfläche des Geradverbinders elastisch hineindrückbar sind.

Bei dem bekannten Geradverbinder dieser Art (DE-A-3236110) haben die aus seiner Oberfläche herausragenden Zungen nur die Aufgabe, den Geradverbinder nach dem erfolgten Einstecken in die miteinander zu verbindenden hohlen Abstandsprofile im Profilhohlraum gegen Verrutschen zu sichern, indem sie auf die Innenwände der Abstandsprofile Reibungskräfte übertragen. Die Zungen erheben sich aber über die Oberfläche des Geradverbinders vor dem Einstecken so weit, daß die jeweils in Einsteckrichtung aufgebogene Zunge von dem vorderen Ende desjenigen Abstandsprofils, in das die ihr gegenüberliegende Zunge eingesteckt wird, erfaßt werden kann, falls das Einschieben zu weit erfolgt. Um dieses zu weite Einschieben des Geradverbinders in das jeweilige Abstandsprofil und damit eine Zerstörung der Zunge zu verhindern, ist der Geradverbinder auf der den Zungen gegenüberliegenden Oberfläche mit einem Anschlag versehen, der von zwei Auflaufschrägen begrenzt wird, die sich aus der Oberfläche des Geradverbinders herausheben. Dies bedeutet aber, daß die Innenwände der Abstandsprofile, da sie auf die Auflaufschrägen auffahren müssen, bevor ihre beiden Enden aneinanderstoßen, nicht auf der Oberfläche des Geradverbinders glatt aufliegen, wodurch der feste Sitz des Verbinders infolge mangelnder Reibungskraftübertragung in dem genannten Bereich zwischen Hohlprofilinnenwand und Geradverbinderoberfläche im eingebauten Zustand des Geradverbinders zu wünschen übrig läßt.

Es ist ferner ein Geradverbinder bekannt (DE-OS 2809822), bei dem als Federkörper bogenförmige, nach außen gewölbte Materialstreifen verwendet werden, die sich in Längsrichtung des Körpers des Geradverbinders erstrecken und an ihren beiden Enden mit den Seiten des Körpers untrennbar verbunden sind. Damit das Einschieben des Geradverbinders in den Profilhohlraum nur etwa bis zur halben Länge des Körpers stattfinden kann, ist auf dem Körper ein Anschlag angebracht, der sich in der Mitte der Körperlänge befindet und als eine sich rund um seinen Umfang erstreckende Rippe ausgebildet ist, die mit den sich gegenüberliegenden Stirnseiten der Abstandsprofile in Berührung bringbar ist. Diese Rippe hat den Nachteil, daß sie die beiden Stirnseiten der hohlen Abstandsprofile im eingebauten Zustand des Geradverbinders auf Abstand hält und damit die Dichtigkeit des Profilhohlraums beeinträchtigt. Außerdem kompliziert sie den Aufbau des Geradverbinders sowie des hierfür benötigten Spritzgußwerkzeuges.

Die Aufgabe der Erfindung besteht deshalb darin, den Geradverbinder der genannten Art nicht nur zu vereinfachen, sondern mit anderen Mitteln als zusätzlichen Anschlagrippen oder Auflaufschrägen sicherzustellen, daß das Einstecken in die einander gegenüberliegenden und miteinander zu verbindenden Abstandsprofile nur bis zu einer bestimmten Länge möglich ist.

Dies wird erfindungsgemäß dadurch erreicht, daß sich die Enden der Endabschnitte des Geradverbinders über die Oberfläche in einem Ausmaß erheben, das etwa der Wanddicke der Abstandsprofile zumindest an deren vorderen, einander zugekehrten stirnseitigen Enden entspricht, und daß die vorderen Enden der Endabschnitte als Einschubanschlag für dasjenige Abstandsprofil dienen, das gegen die sich über die Oberfläche erhebende Zunge des betreffenden Federkörpers stößt.

Diese Konstruktion kombiniert das Federsystem des Geradverbinders mit dem Anschlagsystem, da jede der wenigstens zwei Federn gleichzeitig als Anschlag dient, indem sie verhindert, daß der Geradverbinder beim Einschieben in den Hohlraum des jeweiligen Abstandsprofils zu weit eingeschoben wird bzw. dadurch, daß sie mit dem einen Ende aus der Oberfläche des Geradverbinders herausragt, ermöglicht, daß das gegen sie vorrückende Abstandsprofil mit seinem stirnseitigen Ende an ihr anschlägt.

Vorteilhafte Ausgestaltungen der Erfindung sind in den Unteransprüchen gekennzeichnet.

Die Erfindung wird anhand des in der Zeichnung dargestellten Ausführungsbeispiels näher erläutert. In der Zeichnung zeigen:

- Fig. 1: eine längsgeschnittene Seitenansicht des erfindungsgemäßen Geradverbinders,
- Fig. 2: eine Draufsicht des Geradverbinders von Fig. 1, und
- Fig. 3: eine längsgeschnittene Seitenansicht ähnlich der von Fig. 1, wobei beidseitig ein Teil der Abstandsprofile ebenfalls längsgeschnitten, im auf den Geradverbinder vollständig bzw. teilweise aufgeschobenen Zustand dargestellt ist.

Der in Fig. 1 dargestellte Geradverbinder 1 besteht aus einem bekannten Kunststoffmaterial und weist einen rechteckigen Querschnitt auf, der im übrigen an das Hohlraumprofil der miteinander zu verbindenden Abstandprofile 4, 5 angepaßt ist, die in Fig. 3 teilweise dargestellt sind und durch den Geradverbinder miteinander verbunden werden sollen.

Der Geradverbinder besteht aus zwei Teilen 2, 3, von denen der eine Teil 2 in das eine Abstandsprofil 4 und der andere Teil 3 in das andere Abstandsprofil 5 einsteckbar sind. Die Oberfläche 8 des Geradverbinders, die bei der dargestellten Ausführungsform seiner Oberseite entspricht, weist zwei Federkörper 6, 7 auf, die als Anschlagfedern ausgebildet sind und aus der Oberfläche 8 herausragende Zungen bilden, welche an ihren hinteren, in Richtung auf die entgegengesetzten Enden 11, 12 des Geradverbinders weisenden Endabschnitten 9, 10 in die Oberfläche 8 glatt übergehen und mit ihren vorderen, zur Mitte des Geradverbinders weisenden Endabschnitten 13, 14 sich über die Oberfläche 8 erheben. Letzteres geschieht in einem Ausmaß, das etwa der Wanddicke der Abstandsprofile 4, 5 zumindest an deren vorderen, einander zugekehrten stirnseitigen Enden 15, 16 entspricht.

Die Federkörper 6, 7 werden, wie aus der Darstellung von Fig. 3 hervorgeht, beim Einschieben des Geradverbinders in den Hohlraum 17, 18 des jeweiligen Abstandsprofils 4, 5 von den vorderen Enden 15, 16 dieser Abstandsprofile einerseits in die Oberfläche des Geradverbinders 8 elastisch hineingedrückt und dienen andererseits mit ihren vorderen Enden 13, 14 als Einschubanschlag für dasjenige Abstandsprofil 4, 5, das gegen die sich über die Oberfläche 8 erhebende Zunge des betreffenden Federkörpers 6, 7 stößt.

Auf diese Weise erfüllen die Federkörper 6, 7 eine doppelte Funktion, nämlich einmal diejenige eines Arretierungskörpers, indem sie mit den Innenwänden der Abstandsprofile 4, 5 in Reibungsberührung treten, wie dies in der Darstellung von Fig. 3 rechts zu sehen ist, und zum anderen mit ihren vorderen Endabschnitten 13, 14 einen Anschlag für die vorderen Enden 15, 16 der Abstandsprofile bilden, gegen den diese Enden stoßen, wenn die Abstandsprofile auf den Geradverbinder aufgeschoben bzw. dieser in deren Hohlraum 17, 18 eingeschoben wird. Diese Anschlagfunktion ist ebenfalls aus Fig. 3 für das rechte Abstandsprofil 4 ersichtlich.

Die Federkörper 6, 7 sind gleich lang und breit und von den entgegengesetzten Enden 11, 12 des Geradverbinders 1 gleich weit entfernt. Ihre vorderen Enden 13, 14, die einander zugewandt sind, wie aus den Fig. 1 und 2 ersichtlich, weisen einen Abstand von nur etwa 1 mm auf.

Unterhalb der Federkörper 6, 7 befindet sich in der Oberfläche 8 eine Vertiefung 19, die zur Aufnahme der Federkörper im aufgeschobenen Zustand der Abstandsprofile 4, 5 dient. Dieser Zustand ist in Fig. 3 beim aufgeschobenen Abstandsprofil 4 verwirklicht, da hier der Federkörper 6 in den Hohlraum 19 hineingedrückt ist und damit sich parallel zur Oberfläche 8 erstreckt. Auf diese Weise dient, bezogen auf die Zeichnungsfiguren, der linke Federkörper 7 als Anschlag für das rechte Abstandsprofil 4 und verhindert damit, daß der Geradverbinder zu weit in den Hohlraum 17 dieses Abstandsprofiles hineingeschoben wird, während der rechte Federkörper 6 als Anschlag für das linke Abstandsprofil 5 dient, also verhindert, daß der Geradverbinder zu weit in den Hohlraum 18 dieses Profils eingeschoben wird. Natürlich tritt diese Abstandsfunktion nur jeweils einseitig auf, weil ― wenn man einmal von der in Fig. 3 dargestellten Situation ausgeht ― das von links auf den Geradverbinder 1 aufzuschiebende Abstandsprofil 5 nicht mehr gegen den Federkörper 6 stoßen kann, weil dieser bereits in die Oberfläche 8 bzw. den Hohlraum 19 dieser Oberfläche vom rechtsseitigen Abstandsprofil 4 hineingedrückt ist. Hier dient dann das vordere Ende 15 des Abstandsprofils 4 selbst als Anschlag für das aufzuschiebende linke Abstandsprofil 5.

Es versteht sich, daß anstelle von nur zwei Federkörpern 6, 7 mehrere derartige Körper auf der Oberfläche des Geradverbinders angeordnet sein können, obgleich dies in der Zeichnung nicht dargestellt ist. So können beispielsweise bei einem Geradverbinder mit rechteckigem Querschnitt auf allen vier Seiten dieses Rechteckes Federkörper der beschriebenen Art sitzen, deren Breite dann den Abmessungen der Rechteckseiten angepaßt wäre.

## Patentansprüche

1. Geradverbinder für hohle Abstandsprofile eines Mehrscheibenisolierglases, mit einem flachen, länglichen Körper (1), dessen Querschnitt an den Hohlraumquerschnitt der beiden miteinander geradlinig zu verbindenden Abstandsprofile angepaßt ist und der aus zwei Teilen (2, 3) besteht, von denen der eine Teil (2) in das eine Abstandsprofil (4) und der andere Teil (3) in das andere Abstandsprofil (5) einsteckbar sind und dessen Oberflächen mit wenigstens zwei Federkörpern (6, 7) versehen sind, welche mit den Innenwänden der Abstandsprofile in Reibungsberührung bringbar sind und die aus der Oberfläche (8) herausragende Zungen bilden, die an ihren hinteren, in Richtung auf die entgegengesetzten Enden (11, 12) des Geradverbinders weisenden Endabschnitten (9, 10) in die Oberfläche (8) glatt übergehen und mit ihren vorderen, zur Mitte des Geradverbinders weisenden Endabschnitten (13, 14) sich über die Oberfläche (8) erheben und beim Einschieben des Geradverbinders in den Hohlraum (17, 18) des jeweiligen Abstandsprofils (4, 5) von den vorderen Enden (15, 16) dieser Abstandsprofile in die Oberfläche (8) des Geradverbinders elastisch hineindrückbar sind, dadurch **gekennzeichnet**, daß sich die Enden (13, 14) der Endabschnitte (9, 10) des Geradverbinders über die Oberfläche (8) in einem Ausmaß erheben, das etwa der Wanddicke der Abstandsprofile (4, 5) zumindest an deren vorderen, einander zugekehrten stirnseitigen Enden (15, 16) entspricht, und daß die vorderen Enden (13, 14) der Endabschnitte (9, 10) als Einschubanschlag für dasjenige Abstandsprofil (4, 5) dienen, das gegen die sich über die Oberfläche (8) erhebende Zunge des betreffenden Federkörpers (6, 7) stößt.

2. Geradverbinder nach Anspruch 1, dadurch **gekennzeichnet,** daß der Geradverbinder mit zwei Federkörpern (6, 7) ausgestattet ist, die gleich lang und gleich breit sind, von den entgegengesetzten Enden (11, 12) des Geradverbinders (1) gleich weit entfernt sind und deren vordere Enden (13, 14) einen Abstand von nur etwa 1 mm aufweisen.

3. Geradverbinder nach Anspruch 1 oder 2, dadurch **gekennzeichnet,** daß unterhalb der Federkörper (6, 7) eine Vertiefung (19) in die Oberfläche (8) des Geradverbinders (1) zur Aufnahme der Federkörper im aufgeschobenen Zustand der Abstandsprofile (4, 5) eingearbeitet ist.

4. Geradverbinder nach einem der Ansprüche 1 bis 3, dadurch **gekennzeichnet,** daß der Geradverbinder einen in etwa rechteckigen Querschnitt aufweist und sich die Federkörper (6, 7) auf einer der beiden Breitseiten seiner vierseitigen Oberfläche (8) befinden.

## Claims

1. Linear connector for hollow distant profile members of an isolating glass consisting of several panes, provided with a flat elongated body (1), the cross section thereof is adapted to the hollow space cross section of the two distant profile members which are to be connected longitudinally with one another, which body consisting of two parts (2, 3) the one part (2) thereof can be inserted into the one distant profile member (4) and the other part (3) into the other distant profile member (5), the surfaces of said body are provided with at least two spring members (6, 7) which may be brought into frictional contact with the inner walls of the distant profile members, which spring members forming tongues extending from the surface (8) and merging smoothly with their rear end portions (9, 10) extending in the direction to the opposite ends (11, 12) of the linear connector into said surface (8) and elevating with their front end portions (13, 14) directed to the center of the linear connector over the surface (8), which tongues are elastically pressed into the surface (8) of the linear connector by the front ends (15, 16) of these distant profile members on inserting the linear connector into the hollow space (17, 18) of the respective distant profile member (4, 5), **characterized** in that the ends (13, 14) of the end portions (9, 10) of the linear connector elevate over the surface (8) in an extent corresponding generally to the thickness of the wall of the distant profile member (4, 5) at least at its forward front side ends (15, 16) opposing to each other, and that the forward ends (13, 14) of the end portions (9, 10) serve as an insertion abutment for the respective distant profile member (4, 5) striking the tongue of the respective spring body (6, 7) extending over the surface (8).

2. Linear connector according to claim 1, **characterized** in that the linear connector is provided with two spring bodies (6, 7) which are even long and broad and have the same distance from the opposite ends (11, 12) of the linear connector (1), the forward ends (13, 14) thereof having a distance of only about 1 mm.

3. Linear connector according to claim 1 or 2, **characterized** in that below the spring body (6, 7) a recess (19) is worked into the surface (8) of the linear connector (1) for the receipt of the spring bodies if the distant profile member (4, 5) have been moved thereon.

4. Linear connector according to one of the claims 1-3, **characterized** in that the linear connector generally has a rectangular cross-section and that the spring bodies (6, 7) are positioned on one of the two broad sides of its surface (8) having four sides.

## Revendications

1. Pièce d'assemblage rectiligne pour profilés intercalaires creux d'une glace isolante à vitrage multiple, comportant un corps (1) plat oblong dont la section transversale est ajustée à la section de l'espace creux des deux profilés intercalaires à assembler de manière rectiligne et qui est constituée de deux parties (2, 3) dont l'une (2) est enfichable dans l'un des profilés intercalaires (4) et l'autre (3) dans l'autre profilé intercalaire (5) et dont une face est munie d'au moins deux éléments élastiques (6, 7) qui peuvent être amenés en contact par frottement avec les parois intérieures des profilés intercalaires et constituent des languettes faisant saillie par rapport à la face (8), languettes dont les parties originaires (9, 10) orientées en direction des extrémités opposées (11, 12) de la pièce d'assemblage rectiligne se situent dans le même plan que la face (8) et dont les extrémités avant (13, 14) orientées vers le centre de la pièce d'assemblage rectiligne se trouvent au-dessus de la face (8) lors de l'introduction de la pièce d'assemblage dans l'espace creux (17, 18) des profilés respectifs (4, 5), les languettes pouvant être insérées élastiquement dans la face (8) de la pièce d'assemblage rectiligne à partir des extrémités antérieures (15, 16) desdits profilés intercalaires, caractérisée par le fait que les extrémités (13, 14) des parties originaires (9, 10) de la pièce d'assemblage rectiligne font saillie par rapport à la face (8) dans une proportion qui correspond sensiblement à l'épaisseur de la paroi des profilés (4, 5) du moins sur leurs extrémités (15, 16) antérieures, orientées l'une vers l'autre du côté frontal, et par le fait que les extrémités antétieures (13, 14) des parties (9, 10) servent de butée d'introduction aux profilés d'écartement (4, 5) respectifs qui butent contre la languette ou corps élastiques respectifs (6, 7) surélevée par rapport à la face (8).

2. Pièce d'assemblage rectiligne selon la revendication 1, caractérisée par le fait que ladite pièce d'assemblage rectiligne est munie de deux éléments élastiques (6, 7) dont les longueurs et les largeurs sont identiques et qui sont situés à une distance égale des extrémités opposées (11, 12) de la pièce d'assemblage (1) et dont les extrémités avant (13, 14) sont distantes l'une de l'autre d'un millimètre seulement.

3. Pièce d'assemblage rectiligne selon l'une des revendications 1 ou 2, caractérisée par le fait que sous les éléments élastiques (6, 7) est ménagée dans la face (8) de la pièce d'assemblage rectiligne (1) une encoche (19) pour la réception desdits éléments élastiques a l'état enfiché des profilés intercalaires (4, 5).

4. Pièce d'assemblage rectiligne selon l'une quelconque des revendications 1 à 3, caractérisée par le fait que ladite pièce d'assemblage rectiligne présente une section sensiblement rectangulaire et que les éléments élastiques (6, 7) se trouvent sur l'une des largeurs de sa périphérie à quatre côtés.
